# EUROPÄISCHE PATENTSCHRIFT

(11) **EP 1 089 922 B1**
(45) Veröffentlichungstag und Bekanntmachung des Hinweises auf die Patenterteilung: **06.11.2002**
(21) Anmeldenummer: 99939922.3
(22) Anmeldetag: 21.06.1999
(51) Int. Cl.: B65D 75/30

(54) **VERKAUFSVERPACKUNG**
SALES PACKAGING
EMBALLAGE DE VENTE

(30) Priorität: 22.06.1998 DE 19827748; 06.03.1999 DE 19909977
(43) Veröffentlichungstag der Anmeldung: 11.04.2001
(73) Patentinhaber: Hawera Probst GmbH, 88212 Ravensburg (DE)
(72) Erfinder: HAGEL, Gerhard, D-74405 Gaildorf (DE); REINHARDT, Manfred, D-91555 Feuchtwangen (DE); SCHÖNLEIN, Dieter, Helmut, D-32805 Horn-Bad Meinberg (DE)
(74) Vertreter: Otten, Herbert
(86) Internationale Anmeldenummer: DE9901811
(87) Internationale Veröffentlichungsnummer: WO99067155

(56) Entgegenhaltungen:
- EP-A- 0 106 930
- DE-U- 7 810 653
- US-A- 2 931 495

## Beschreibung

Die Erfindung betrifft eine Verkaufsverpackung nach dem Oberbegriff des Anspruchs 1 sowie ein Verfahren zur Herstellung einer solchen Verkaufsverpackung.

### Stand der Technik:

Bei Verpackungen von Produkten unterscheidet man zwischen sogenannten Skin-Verpackungen und Kunststoff-Hartfolien-Verpackungen. Skin-Verpackungen bestehen aus einer dünnen Kunststoff-Weichfolie, die sich unter Wärmeeinwirkung um das Produkt formt, hierbei jedoch keinerlei Eigenstabilität aufweist und daher mit einer speziellen Kartonrückwand stabilisiert werden muß. Nachteilig an dieser Verpackung ist eine negatives Image, da diese in aller Regel für Billigprodukte im Konsumbereich verwendet wird. Weiterhin kann das Produkt aufgrund der Eigenschaften der Weichfolie häufig nur in geringem Maße plastisch erfaßt werden. Schließlich erfordert die Herstellung spezielle luftdurchlässige Produktauflagen zur Beaufschlagung mit Unterdruck.

Aus der US-PS 2 931 495 ist eine Verpackung bekannt geworden, bei welcher das Produkt von einer Kunststoff-Hartfolie wenigstens teilweise umhüllt ist. Dabei wird die Kunststoff-Hartfolie beim Herstellungsvorgang auf das Produkt aufgelegt und mittels Wärme und Unterdruck um das Produkt formschlüssig herum geformt. Der Vorteil bei dieser Verpackungsart liegt darin, daß die Kunststoff-Hartfolie eine Eigenstabilität aufweist, so daß auf ein zusätzliches Etikett aus Papier, Kunststoff oder dergleichen verzichtet werden kann.

Nachteilig bei diesem Stand der Technik ist eine Ausführung, die eine unbefugte Entnahme des Produkts aus der Verpackung nicht vorsieht, da ein zusätzlicher Karton als Etikett lediglich auf die Oberseite der Verpackung aufgebracht ist. Es ist jedoch auch vorgesehen, eine Abdeckung auf der Unterseite der Hartfolie aufzubringen, um die Öffnung komplett zu verschließen. Ausweislich der Beschreibung dieser Druckschrift ist vorgesehen, daß die erforderliche Steifigkeit des Produktes durch die relativ schwach ausgebildete Kunststoff-Folie erst durch den zusätzlichen Karton auf der Oberseite oder der Unterseite vermittelt wird.

Es sind weiterhin Kunststoff-Hartfolien-Verpackungen (Blister-Verpackung) bekannt geworden, bei welchem die Kunststoff-Folie mittels eines zusätzlichen Werkzeugs in eine räumliche Form gebracht wird, welche nicht der Form des Produktes entspricht und in dessen Innenraum das Produkt eingebracht wird. Die Hartfolie kann seitliche Falze aufweisen, in die eine bedruckte Karte eingeschoben wird, um die Rückseite der Verpackung zu verschließen. Gleichzeitig weist die Karte die erforderlichen Informationen auf. Eine Sicherung der Karte gegenüber der Hartfolie wird beispielsweise mittels einer Heftklammer oder dergleichen vollzogen.

### Aufgabe der Erfindung:

Der Erfindung liegt die Aufgabe zugrunde, eine Verpackung insbesondere für Werkzeuge aller Art vorzuschlagen, die sich als hochwertige Verkaufsverpackung darstellt, die weiterhin eine besonders gute Handhabung bei Öffnung der Verpackung ermöglicht und ein hohes Maß an Sicherheit gegen Diebstahl bietet. Insgesamt soll eine gute Handhabung des Produktes ermöglicht werden und eine umweltgerechte Verpackung zur Verfügung stehen.

### Lösung der Aufgabe und Vorteile der Erfindung:

Diese Aufgabe wird durch eine Verkaufsverpackung nach den Ansprüchen 1 und 16 gelöst.

In den Unteransprüchen sind vorteilhafte und zweckmäßige Weiterbildungen der Verkaufsverpackungen der jeweiligen Schutzrechtsansprüche ausgeführt.

Der Kerngedanke der vorliegenden Erfindung liegt in der Schaffung einer Verkaufsverpackung mittels einer Kunststoff-Hartfolie, die das Produkt in optimaler Weise präsentiert. Dabei soll die Kunststoff-Hartfolie aufgrund des Herstellungsverfahrens nach Art einer "Skin-Verpackung" das Produkt formschlüssig umgeben, so daß die besondere Kontur des Produktes plastisch wiedergegeben ist. Dies dient einer besonders vorteilhaften Verkaufspräsentation, in der sich das Produkt in seiner eigenen Formgebung auch innerhalb der Verpackung darstellt. Durch die Verwendung einer durchsichtigen Kunststoff-Hartfolie gegenüber einer üblichen Skin-Verpackung mit einer Weichfolie wird bei der vorliegenden Erfindung eine hohe Stabilität der Verpackung erzielt, da die Hartfolie selbst eine eigene tragende Funktion aufweist. Hierdurch könnte ansich auf eine zusätzliche Trägerfolie oder einen Trägerkarton verzichtet werden, da die Hartfolie alleine eine vollständige Verpackung darstellt. Die erfindungsgemäß zusätzlich verwendete rückseitige Abdeckung wie z. B. Karton, Pappe, Papier bzw. Folie wird jedoch als zusätzliches Sicherungselement des Produktes gegen ungewolltes oder unbefugtes Herausnehmen verwendet, wobei diese Abdeckung zusätzlich als Informationsträger verwendet werden kann. Erfindungsgemäß ist die Abdeckung nur auf einem Teilbereich der Kunststoff-Hartfolie angebracht, so daß ein weiterer Bereich allein aus der Kunststoff-Hartfolie mit seinen Trägereigenschaften besteht. Dies hat den Vorteil, daß die Abdeckung in diesen Bereichen einen sicheren Verschluß gegen ungewolltes oder unbefugtes Herausnehmen des Produktes durchaus gewährleistet, ohne daß ein vollständiger Verschluß der Rückseite mittels der Abdeckung erforderlich ist. Verschließt man nur Teile der Hartfolie mit einer entsprechenden Abdeckung, so ist auch die Herausnahme des Produktes erleichtert, da ein einfacherer Zugang zum Innenraum der Verpackung möglich ist. Eine solche Teilabdeckung des Verpackung-Innenraums kann demzufolge die Aufgabe eines Originalitäts-Verschlusses erfüllen, so daß auch ein Garantieschutz, z. B. bei Zurückgabe der noch ungeöffneten Verpackung ermöglicht wird. Auf jeden Fall kann die Verpackung bzw. das Produkt nicht manipuliert werden, da eine Herausnahme des Produktes grundsätzlich zur vollständigen oder zumindest teilweisen Zerstörung der Abdeckung führt.

Der nicht von der Abdeckung abgedeckte Bereich der Produktverpackung kann in seiner Größe beliebig ausgestaltet bzw. variiert werden, d. h. es können bei gleich großer Abdeckung verschieden große Produkte verpackt werden.

Ein nicht unerheblicher Vorteil liegt auch in der neuartigen äußeren Erscheinungsform einer solchen bei verschiedenen Produkten stets gleichen Teilabdeckung mittels einer die Hartfolie nur teilweise bedeckenden Abdeckung. Dies kann auch als Markenzeichen aufgefaßt werden. Durch die selbsttragenden Eigenschaften der Hartfolien-Verpackung hat die Abdeckung natürlich die vorrangige Aufgabe des Diebstahlschutzes gegen einfaches Herausnehmen sowie eine Aufgabe als Informationsträger. Insbesondere kann die Abdeckung zusätzliche sachliche oder werbemäßige Informationen, zusätzliche Firmen / Markenbezeichnungen oder sonstige Informationen aufweisen, die z. B. unabhängig von der Verpackungsgröße einheitlich gehandhabt werden können. Es können auch zusätzliche Etiketten aller Art aufgedruckt, aufgeklebt oder sonstwie befestigt werden.

Die Erfindung wird auch durch ein Herstellungsverfahren charakterisiert, wobei die Verpackung dadurch hergestellt wird, in dem in einer Tiefzieh- oder Skin-Maschine das zu verpackende Produkt in eine Aufnahme ohne zusätzliches Formwerkzeug eingelegt und anschließend die erwärmte Hartfolie mittels Vakuum bzw. Druckluft oder Vakuum und Druckluft ohne zusätzliches Werkzeug formschlüssig um das Produkt sozusagen tiefgezogen wird. Die Hartfolie schmiegt sich an das Produkt formschlüssig an. Anschließend wird auf der Rückseite eine Abdeckung wie zuvor beschrieben, derart aufgebracht, daß eine Teilabdeckung der Hartfolie erfolgt. Die Einzelverpackungen können aus einer Folienbahn ausgestanzt werden.

Als Material für die Produktverpackungen kommen alle klarsichtigen, tiefziehfähigen Kunststoff-Hartfolien in Betracht, insbesondere PET (Polyethylenterephthalat), PP (Polypropylen), PVC (Polyvinylchlorid) oder PS (Polystyrol). Für die Abdeckung kommen alle vorzugsweise bedruckfähigen Materialen, insbesondere Papier, Pappe, Karton oder auch Kunststoffolien in Frage. Als Abdeckung kann auch eine Kunststoffolie in Betracht kommen, die z. B. bedruckbar ist und sich durch ein geeignetes Klebe-, Schweiß- bzw. Siegelverfahren mit der Kunststoff-Hartfolie verbinden läßt.

Die erfindungsgemäße Verkaufsverpackung eignet sich für Verpackungen aller Art. Sie ist insbesondere geeignet für Werkzeuge bzw. Werkzeugzubehör und hierbei insbesondere für längliche Werkzeuge wie Bohrer, Meißel, Sägeblätter, oder auch für Werkzeuge wie Hammer, Schraubenzieher oder sonstige längliche Produkte. Sie ist jedoch auch für flächenhafte Gegenstände wie Rundsägeblätter oder dergleichen geeignet.

Die Erfindung sieht weiterhin vor, daß die hohe Eigensteifigkeit der Verpackung und die damit verbundene tragende Funktion durch geeignete konstruktive Maßnahmen an der Kunststoff-Hartfolie selbst erfolgen kann. Beispielsweise sind Einprägungen allgemein und/oder als Einprägungen ausgebildete Beschriftungen als Informationsträger vorgesehen, die zusätzlich eine Versteifung der Produktverpackung bewirken. Dabei kann die Kunststoff-Hartfolie allein alle erforderlichen tragenden Eigenschaften aufweisen und gegebenenfalls selbst die erforderlichen Informationen vermitteln, so daß die zusätzlich aufgebrachte Abdeckung lediglich den Sicherungsmaßnahmen für das Produkt sowie als Informationsträger dient.

Ausführungsbeispiele der Erfindung sind in der Zeichnung dargestellt und in der nachfolgenden Beschreibung näher erläutert.

Es zeigen:
- Fig. 1: eine bevorzugte Ausführung einer erfindungsgemäß ausgebildeten Verpackung in Vorderansicht,
- Fig. 2: eine Seitenansicht der Verpackung nach Fig. 1,
- Fig. 3: eine Rückansicht der Verpackung nach den Figuren 1 und 2,
- Fig. 4: eine weitere Variante der erfindungsgemäß ausgebildeten Verpackung in Rückansicht,
- Fig. 5a: eine weitere Variante der erfindungsgemäßen Verpackung mit Versteifungselementen und
- Fig. 5b: eine Seitenansicht der Verpackung nach Fig. 5a.

### Beschreibung der Ausführungsbeispiele:

Die erfindungsgemäße Verkaufsverpackung wird anhand der Verpackung für ein Bohrwerkzeug näher erläutert. Selbstverständlich können auch andere ähnliche Werkzeuge wie Meißel, längliche Sägeblätter, oder auch anders geformte Werkzeuge in einer derartigen Verpackung aufgenommen werden.

Wie aus den Darstellungen in den Figuren 1 bis 4 ersichtlich ist, besteht die Verkaufsverpackung vorzugsweise aus einer klarsichtigen, formschlüssig tiefgezogenen Kunststoff-Hartfolie und einer bedruckten Abdeckung, z. B. in Form eines bedruckten Kartons.

Ein oder auch mehrere Produkte bzw. Werkzeuge 1 werden ähnlich wie bei der Herstellung einer Skin-Verpackung in eine Aufnahme oder Auflage einer Tiefziehmaschine eingelegt. Die Kunststoff-Hartfolie 2 wird aufgelegt und erwärmt und um das Produkt mittels Vakuum bzw. Druckluft tiefgezogen. Die Kunststoff-Hartfolie 2 legt sich dabei formschlüssig um das Produkt, d. h. sie schmiegt sich eng an die Außenkontur des Produktes an. Zur sicheren Fixierung des Produktes in der Verpackung wird die Hartfolie 2 im erwärmten Zustand wenigstens teilweise seitlich um das Produkt über einen Bogenwinkel von mehr als 180°, vorzugsweise mehr als 200° herumgezogen. Der gewünschte Hinterzug kann bevorzugt durch einen zusätzlichen Abstandshalter zwischen Produkt und Ziehtisch und/oder durch eine entsprechende Auswahl des Folienmaterials, der Erwärmung der Hartfolie 2 sowie durch die Einstellung des Vakuums oder/und der Druckluft erreicht werden. Das Produkt kann auch ganz oder teilweise von der Auflage erhöht oder abgehoben sein, um den "Hinterzug", d. h. die Umhüllung gegen Herausfallen des Produkts zu verbessern.

Zur zusätzlichen Sicherung des Produktes in der Verpackung gegen Herausfallen bzw. zur Anzeige einer unbefugten Entnahme sowie zur Aufnahme von Beschriftung und Auszeichnung wird eine bedruckte Abdeckung 4 über eine Teilfläche auf die Rückseite der Kunststoff-Hartfolie geklebt oder es wird eine bedruckte Kunststoff-Folie 4 mit der Hartfolie 2 verschweißt, verklebt oder versiegelt. Dabei kann zur Herstellung einer Monostoff-Verpackung der gleiche Kunststoff verwendet werden.

Standardbeschriftungen, die sich z. B. bei jeder Verpackung wiederholen, wie z.B. Materialangabe, Recycling-Bezeichnungen usw., können in dem Tisch der Tiefziehmaschine als Erhöhung oder Vertiefung integriert werden und sind somit als Prägeschrift auf der Hartfolie 2 bereits beim Tief ziehvorgang vorgesehen.

Zur Entnahme des Produktes ist aus der Verpackung die hintere Abdeckung bevorzugt mit einer Perforation 5 versehen.

Zur weiteren Halte-Sicherung kann das Produkt auf der der Teilabdeckung 4 abgewandten Seite durch einen vergrößerten Hinterzug 3 gesichert werden. Alternativ kommt zur Sicherung des Produktes in der Verpackung eine zweite Teilabdeckung 6 zum Einsatz.

Vorzugsweise kann ein Teil der Hartfolie 2 dadurch eingespart werden, indem die Verpackungen gemäß Darstellung in Fig. 4 versetzt zueinander, d. h. mit einem seitlichen Absatz 7 hergestellt werden. Die Abdeckung 4 ist damit verbreitert gegenüber der Hartfolie 2 hergestellt.

Die Abdeckung 4 ist in den Figuren als Informationsträger nur symbolisch dargestellt. Sie kann Anwendungshinweise, Artikelhinweise, Preisangaben, Gebrauchshinweise, Firmenhinweise wie Firmenlogo, Name, Marke oder dergleichen enthalten. Dabei kann auch eine Information 8 direkt in die Hartfolie 2 eingeprägt werden und kann gegebenenfalls auch farbig unterlegt werden (s. Fig. 5a). Dies hat den Vorteil, daß dieser Bereich aufgrund der Verformung zusätzlich verfestigt und versteift ist. Hierdurch können noch dünnere Hartfolien 2 verwendet werden, ohne daß die Stabilität der Verpackung insgesamt leidet.

Es können auch Etiketten jeglicher Art, wie Preisetiketten, Barcodes usw. aufgeklebt, aufgedruckt oder sonstwie aufgebracht werden.

Im Ausführungsbeispiel nach den Figuren 5a, 5b wird die Kunststoff-Hartfolie 2 durch zusätzliche Längs-Einprägungen 9 und/oder Quer-Einprägungen 10 versteift. Hierbei handelt es sich um Längsrillen 9 beziehungsweise Querrillen 10, die sich vorzugsweise über die gesamte Länge und/oder die gesamte Breite der Verpackung erstrecken. Im Bereich des Sichtfensters 11 für das Produkt 1 sind die Einprägungen jedoch zur besseren optischen Gestaltung weggelassen.

Durch diese formtechnischen Maßnahmen kann die Verpackung des Produkts noch weiter verstärkt werden. Die Verwendung von zusätzlichen Versteifungsmitteln durch die Abdeckung ist deshalb für die Festigkeit der Verpackung nicht erforderlich. Gleichwohl werden Hartfolienstärke, Einprägungen sowie Teilabdeckung aufeinander abgestimmt, um die Gesamtfestigkeit zu erhalten.

Gemäß den Ausführungsbeispielen nach Fig. 5a, 5b wird demzufolge die Verpackung mit einer zusätzlichen Teilabdeckung 4 ausgeführt, welche auf die Rückseite der oberen Hälfte der Hartfolie 2 aufgebracht ist. Diese Abdeckung 4 kann aufgrund der vorstehenden Maßnahmen äußerst dünn ausgeführt werden, da die Abdeckung selbst ansich keine oder nur geringe Versteifungseigenschaften aufweisen muß. Dies wird vielmehr durch die Einprägungen 9, 10 in der Hartfolie 2 zusätzlich bewerkstelligt. Die Information 8 kann bei allen Ausführungsbeispielen mit einer zusätzlichen Teilabdeckung 4 selbstverständlich auch auf der Abdeckung selbst und nicht auf der Hartfolie 2 angebracht sein. Alternativ trägt die Hartfolie 2 selbst die entsprechenden Informationen. In diesem Fall dient die aufzubringende Abdeckung in erster Linie der zusätzlichen Sicherung des Produkts gegen ungewolltes oder unbefugtes Herausnehmen.

Gegenüber einer herkömmlichen "Skin-Verpackung" entfällt ein teurer luftdurchlässiger Spezialkarton als Versteifungsunterlage für die Weichfolie, da die Hartfolie selbst die tragenden Eigenschaften übernimmt. Es wäre jedoch auch möglich, ähnlich wie bei der Herstellung von Skin-Verpackungen mit Weichfolie zu verfahren, jedoch unter Verwendung einer Kunststoff-Hartfolie mit den hiermit verbundenen Vorteilen. Die "Teilabdeckung" der Erfindung kann demzufolge mit dem Tiefziehvorgang oder in Verbindung mit dem Tiefziehvorgang aufgebracht werden.

Die Hartfolie 2 kann ganz oder teilweise und insbesondere im Bereich des Sichtfensters transparent oder auch farbig ausgebildet sein. Teile können jedoch auch undurchsichtigt ausgestaltet sein.

Durch Anpassung der Werkstoffe untereinander und insbesondere durch Auswahl gleicher oder angepaßter Kunststoffsorten für alle Teile der Verpackung wird eine umweltschonende Verpackung geschaffen.

Die Erfindung ist nicht auf die dargestellten und beschriebenen Ausführungsbeispiele beschränkt. Sie umfaßt auch vielmehr alle Varianten im Rahmen der Schutzrechtsansprüche.

### Bezugszeichenliste:

- 1: Produkte / Werkzeug
- 2: Kunststoff-Hartfolie
- 3: Hinterzug
- 4: Abdeckung
- 5: Perforation
- 6: 2. Abdeckung
- 7: seitlicher Absatz
- 8: Information
- 9: Längseinprägung
- 10: Quereinprägung
- 11: Sichtfenster

## Patentansprüche

1. Verkaufsverpackung zur Aufnahme eines oder mehrerer, eine Eigenstabilität aufweisende Produkte (1) und insbesondere Werkzeuge (1), mit einer KunststoffSchutzverpackung (2) zur wenigstens teilsweise Aufnahme des Produktes (1), wobei die Schutzverpackung (2) als Kunststoff-Hartfolie mit eigener Stabilität ausgebildet ist, die sich - nach Art einer Skin-Verpackung - wenigstens teilweise formschlüssig an die Außenkontur des Produktes (1) anschmiegt und wobei eine zusätzliche rückseitige Abdeckung (4) aus Papier, Pappe, Karton, Kunststoff oder dergleichen mit der Kunststoff-Hartfolie (2) verbunden ist, **dadurch gekennzeichnet, daß** die Abdeckung (4) nur einen Teilbereich der Rückseite der Kunststoff-Hartfolie (2) umfaßt.

2. Verkaufsverpackung nach Anspruch 1, **dadurch gekennzeichnet, daß** die Abdeckung (4) 1/10 bis 9/10 des Öffnungsquerschnittes in der Kunststoff-Hartfolie (2) zur Herausnahme des Produktes (1) aufweist.

3. Verkaufsverpackung nach einem der Ansprüche 1 und 2, **dadurch gekennzeichnet, daß** die über Teile des Produktes (1) gezogene Hartfolie (2) mit einer beschrifteten Abdeckung (4) derart verbunden ist, daß sich das Produkt (1) nur durch eine wenigstens teilweise Zerstörung der Abdeckung (4) aus der Verkaufsverpackung entnehmen läßt.

4. Verkaufsverpackung nach einem der vorhergehenden Ansprüche, **dadurch gekennzeichnet, daß** die Eigenstabilität der Kunststoff-Hartfolie (2) und die Stabilität der Abdeckung (4) derart aufeinander abgestimmt sind, daß die Kunststoff-Hartfolie (2) möglichst dünn ausgeführt ist.

5. Verkaufsverpackung nach einem der Ansprüche 1 bis 4 **dadurch gekennzeichnet, daß** die Kunststoff-Hartfolie (2) für Produkte (1) unterschiedlicher Größe bzw. Länge hergestellt ist, wobei eine einheitliche Abdeckung (4) für mehrere Größen vorgesehen ist.

6. Verkaufsverpackung nach einem der Ansprüche 1 bis 5, **dadurch gekennzeichnet, daß** die Abdeckung (4) zusätzlich als Informationsträger für die Informationen (8) ausgebildet ist.

7. Verkaufsverpackung nach einem der vorhergehenden Ansprüche, **dadurch gekennzeichnet, daß** die Abdeckung (4) mit einer Perforation (5) zur Entnahme des Produktes (1) versehen ist.

8. Verkaufsverpackung nach einem der vorhergehenden Ansprüche, **dadurch gekennzeichnet, daß** Informationen auf der Kunststoff-Hartfolie (2) selbst in einem Druckverfahren aufgebracht sind.

9. Verkaufsverpackung nach einem der vorhergehenden Ansprüche, **dadurch gekennzeichnet, daß** die Abdeckung (4) mehrteilig ausgebildet ist, wobei ein Teil der Abdeckung (4) lösbar und wieder befestigbar mit der Kunststoff-Hartfolie (2) verbunden ist und ein anderer Teil der Abdeckung (4) nur mittels Zerstörung von der Kunststoff-Hartfolie entfernbar ist.

10. Verkaufsverpackung nach einem der vorhergehenden Ansprüche, **dadurch gekennzeichnet, daß** in die Kunststoff-Hartfolie (2) wenigstens in Teilbereichen ihrer Oberfläche Versteifungen (9, 10) in Form einer oder mehrerer Prägungen eingebracht sind, die vorzugsweise in den die Sicht des Produktes nicht behindernden Flächenbereichen der Hartfolie (2) vorgesehen sind.

11. Verkaufsverpackung nach Anspruch 10, **dadurch gekennzeichnet, daß** eine Beschriftung bzw. eine sonstige Information in die Kunststoff-Hartfolie (2) mittels einer Einprägung eingebracht ist, wobei vorzugsweise die Einprägung bzw. Beschriftung auf der Kunststoff-Hartfolie in einem Druckverfahren direkt aufgebracht ist.

12. Verkaufsverpackung nach Anspruch 10 oder 11, **dadurch gekennzeichnet, daß** die Einprägung durch eine Längs- und/oder Querriffelung (8, 9) erfolgt.

13. Verkaufsverpackung nach einem der vorhergehenden Ansprüche, **dadurch gekennzeichnet, daß** die Einprägung (8, 9) zur Versteifung der Oberfläche wenigstens teilweise als Beschriftung oder sonstiger Informationsträger wie z. B. Firmenlogos in Mehrfach-Aneinander- und/oder Nebeneinanderreihung ausgebildet ist.

14. Verkaufsverpackung nach einem der vorhergehenden Ansprüche, **dadurch gekennzeichnet, daß** eine sich über die Oberfläche erstreckende Einprägung wellenförmig, kugelförmig oder pyramidenförmig oder als sonstige räumliche Erhebung ausgebildet ist oder daß die Einprägung als flächenhaftes Muster ausgebildet ist.

15. Verkaufsverpackung nach einem der vorhergehenden Ansprüche, **dadurch gekennzeichnet, daß** die Kunststoff-Hartfolie (2) ganz oder teilweise transparent und insbesondere im Bereich eines Sichtfensters für das Produkt transparent ausgebildet ist, wobei insbesondere Teilbereiche farbig ausgebildet sind.

16. Verkaufsverpackung nach einem der vorhergehenden Ansprüche, **dadurch gekennzeichnet, daß** die Abdeckung (4) aus Kunststoff und insbesondere aus der gleichen Kunststoffsorte wie die Kunststoff-Hartfolie (2) ausgebildet ist.

17. Verfahren insbesondere zur Herstellung einer Verpackung nach einem oder mehreren der Ansprüche 1 bis 5, wobei das zu verpackende Produkt (1) ohne gesondertes Formatwerkzeug in einer Aufnahme einer Tiefzieh- bzw. Skinmaschine eingelegt wird, wobei anschließend eine erwärmte Kunststoff-Hartfolie mittels Vakuum oder Druckluft bzw. Vakuum und Druckluft formschlüssig um das Produkt (1) tiefgezogen wird, und wobei ein vollständiges Anschmiegen der Kunststoff-Hartfolie (2) an die Außenkontur des Produkts (1) über mindestens Teilbereiche des Produkts (1) erfolgt, **dadurch gekennzeichnet, daß** nur Teilbereiche der Rückseite der Verpackung mit einer Abdeckung (4) versehen sind.

18. Verfahren nach Anspruch 17, **dadurch gekennzeichnet, daß** die Kunststoff-Hartfolie (2) das Produkt (1) über einen Bogenwinkel von größer 180° umschließt um das Produkt (1) sicher zu halten.

19. Verfahren nach Anspruch 17 oder 18, **dadurch gekennzeichnet, daß** eine Abdeckung (4) aus Papier, Pappe, Karton, Kunststoff oder dergleichen auf der Rückseite der Kunststoff-Hartfolie (2) über wenigstens Teilbereiche aufgebracht ist.

20. Verfahren nach einem der Ansprüche 17 bis 19, **dadurch gekennzeichnet, daß** das Produkt (1) ganz oder teilweise von der Auflage erhöht oder abgehoben positioniert ist, zur Verbesserung der Umhüllung des Produkts mit der Kunststoff-Hartfolie (2).

21. Verfahren nach einem der vorhergehenden Ansprüche 17 bis 20, **dadurch gekennzeichnet, daß** die Abdeckung (4) im Anschluß an den Tiefziehvorgang mit der Kunststoff-Hartfolie (2) verschweißt, verklebt oder sonstwie gut verbunden ist.

22. Verfahren nach einem der vorhergehenden Ansprüche 17 bis 20, **dadurch gekennzeichnet, daß** die Abdeckung (4) mit dem Tiefziehvorgang oder in Verbindung mit dem Tiefziehvorgang aufgebracht wird.

23. Verfahren nach einem der vorhergehenden Ansprüche, **dadurch gekennzeichnet, daß** Kunststoff-Hartfolie (2) dahingehend eingespart werden kann, in dem diese versetzt hergestellt und mit einem Absatz (7) foliensparend angeordnet ist.

## Claims

1. Sales packaging for receiving one or more products (1) having inherent stability and, in particular tools (1), with a protective plastic packaging (2) for at least partially receiving the product (1), wherein the protective packaging (2) is designed as a rigid plastic film with inherent stability which closely fits the external contour of the product (1) at least partly with positive fit, in the manner of a skin packaging and wherein an additional rear covering (4) made of paper, paperboard, cardboard, plastics material or the like is connected to the rigid plastic film (2), **characterised in that** the covering (4) only encloses a partial region of the rear of the rigid plastic film (2).

2. Sales packaging according to claim 1, **characterised in that** the covering (4) comprises 1/10 to 9/10 of the opening cross-section in the rigid plastic film (2) to remove the product (1).

3. Sales packaging according to either of claims 1 and 2, **characterised in that** the rigid film (2) pulled over parts of the product (1) is connected to an inscribed covering (4) in such a way that the product (1) can only be removed from the sales packaging by an at least partial destruction of the covering (4).

4. Sales packaging according to any one of the preceding claims, **characterised in that** the inherent stability of the rigid plastic film (2) and the stability of the covering (4) are coordinated with each other in such a way that the rigid plastic film (2) is as thin as possible in design.

5. Sales packaging according to any one of claims 1 to 4, **characterised in that** the rigid plastic film (2) is produced for products (1) of different size and length, a uniform covering (4) being provided for a plurality of sizes.

6. Sales packaging according to any one of claims 1 to 5, **characterised in that** the covering (4) is also designed as information carrier for the information (8).

7. Sales packaging according to any one of the preceding claims, **characterised in that** the covering (4) is provided with a perforation (5) for removing the product (1).

8. Sales packaging according to any one of the preceding claims, **characterised in that** information is provided on the rigid plastic film (2) itself by a printing method.

9. Sales packaging according to any one of the preceding claims, **characterised in that** the covering (4) is designed with multiple parts, wherein one part of the covering (4) is detachable and is connected to the rigid plastic film (2) in a refastenable manner and another part of the covering (4) can only be removed from the rigid plastic film by means of destruction.

10. Sales packaging according to any one of the preceding claims, **characterised in that** reinforcements (9, 10) in the form of one or more embossings preferably provided in the face regions of the rigid film not hindering the view of the product, are provided in the rigid plastic film (2) at least in partial regions of its surface.

11. Sales packaging according to claim 10, **characterised in that** an inscription or other information is introduced into the rigid plastic film (2) by means of an impression, wherein the impression or inscription is preferably provided directly on the rigid plastic film by a printing method.

12. Sales packaging according to claim 10 or 11, **characterised in that** the impression is made by a longitudinal and/or transverse corrugation (8, 9).

13. Sales packaging according to any one of the preceding claims, **characterised in that** the impression (8, 9) to reinforce the surface is designed at least partially as an inscription or other information carrier such as, for example, company logos in multiple abutment and/or juxtaposition.

14. Sales packaging according to any one of the preceding claims, **characterised in that** an impression extending over the surface is designed to be undulating, spherical or pyramidal or as another spatial elevation or **in that** the impression is designed as an extensive pattern.

15. Sales packaging according to any one of the preceding claims, **characterised in that** the rigid plastic film (2) is designed to be completely or partially transparent and, in particular, is designed to be transparent in the region of a viewing window for the product, partial regions, in particular, being designed in colour.

16. Sales packaging according to any one of the preceding claims, **characterised in that** the covering (4) is formed from plastics material and, in particular, from the same type of plastics material as the rigid plastic film (2).

17. Method in particular for producing a packaging according to one or more of claims 1 to 5, wherein the product (1) to be packaged is placed without a separate formatting tool in a receiver of a thermoforming or skin machine, wherein a heated rigid plastic film is then thermoformed around the product (1) with positive fit by means of vacuum or compressed air or vacuum and compressed air, and wherein there is a completely close fit of the rigid plastic film (2) to the external contour of the product (1) over at least partial regions of the product (1), **characterised in that** only partial regions of the rear of the packaging are provided with a covering (4).

18. Method according to claim 17, **characterised in that** the rigid plastic film (2) encloses the product over an angle greater than 180° to hold the product (1) securely.

19. Method according to claim 17 or 18, **characterised in that** the covering (4) made of paper, paperboard, cardboard, plastics material or the like is applied to the rear of the rigid plastic film (2) over at least partial regions.

20. Method according to any one of claims 17 to 19, **characterised in that** the product (1) is completely or partially raised from the support or is in a lifted position to improve the enveloping of the product with the rigid plastic film (2).

21. Method according to any one of the preceding claims 17 to 20, **characterised in that** the covering (4) is welded, glued or otherwise firmly connected to the rigid plastic film (2) following the thermoforming process.

22. Method according to any one of the preceding claims 17 to 20, **characterised in that** the covering (4) is applied by the thermoforming process or in conjunction with the thermoforming process.

23. Method according to any one of the preceding claims, **characterised in that** economies can be made in the rigid plastic film (2) **in that** the rigid plastic film (2) is produced offset and arranged in a film-saving manner with a relief (7).

## Revendications

1. Emballage de vente pour recevoir un ou plusieurs produits (1) présentant une stabilité propre et, en particulier, des outils (1), ayant un emballage de protection (2) en matière synthétique pour recevoir au moins partiellement le produit (1), l'emballage de protection (2) étant réalisé comme une feuille dure de matière synthétique ayant une stabilité propre, qui s'adapte, à la manière d'un emballage moulant, au moins partiellement par coopération de formes au contour externe du produit (1), et un recouvrement dorsal supplémentaire (4), en papier, carton-pâte, carton, matière synthétique ou analogue, étant relié à la feuille dure (2) de matière synthétique,
**caractérisé en ce que** le recouvrement (4) enveloppe uniquement une zone partielle du dos de la feuille dure de matière synthétique (2).

2. Emballage de vente selon la revendication 1,
**caractérisé en ce que** le recouvrement (4) présente 1/10 à 9/10 de la section transversale d'ouverture dans la feuille dure de matière synthétique (2) pour le retrait du produit (1).

3. Emballage de vente selon une des revendications 1 et 2,
**caractérisé en ce que** la feuille dure (2) tirée sur des parties du produit (1) est reliée à un recouvrement étiqueté (4) de sorte que le produit (1) ne peut être retiré de l'emballage de vente que par une destruction au moins partielle du recouvrement (4).

4. Emballage de vente selon une des revendications précédentes,
**caractérisé en ce que** la stabilité propre de la feuille dure de matière synthétique (2) et la stabilité du recouvrement (4) sont accordées l'une à l'autre de sorte que la feuille dure de matière synthétique (2) est réalisée la plus mince possible.

5. Emballage de vente selon une des revendications 1 à 4,
**caractérisé en ce que** la feuille dure de matière synthétique (2) est fabriquée pour des produits (1) ayant des tailles ou longueurs différentes, un recouvrement unitaire (4) pour plusieurs tailles étant prévu.

6. Emballage de vente selon une des revendications 1 à 5,
**caractérisé en ce que** le recouvrement (4) est réalisé de façon supplémentaire comme support d'information pour les informations (8).

7. Emballage de vente selon une des revendications précédentes,
**caractérisé en ce que** le recouvrement (4) est muni d'une perforation (5) pour retirer le produit (1).

8. Emballage de vente selon une des revendications précédentes,
**caractérisé en ce que** des informations sur la feuille dure de matière synthétique (2) elle-même sont appliquées par un procédé d'impression.

9. Emballage de vente selon une des revendications précédentes,
**caractérisé en ce que** le recouvrement (4) est réalisé en plusieurs parties, une partie du recouvrement (4) étant reliée de façon amovible et en pouvant être à nouveau fixée à la feuille dure de matière synthétique (2), et une autre partie du recouvrement (4) ne pouvant être retirée que par destruction de la feuille dure de matière synthétique.

10. Emballage de vente selon une des revendications précédentes,
**caractérisé en ce que**, dans la feuille dure de matière synthétique (2), au moins dans des zones partielles de sa surface, il est prévu des renforcements (9, 10) sous forme d'un ou plusieurs estampages, qui, avantageusement, sont prévus dans les zones de surface de la feuille dure (2) ne gênant pas la vue du produit.

11. Emballage de vente selon la revendication 10,
**caractérisé en ce qu'**un étiquetage ou une information quelconque est prévu dans la feuille dure de matière synthétique (2) au moyen d'une empreinte, l'empreinte ou l'étiquetage étant appliqué directement avantageusement sur la feuille dure de matière synthétique par un procédé d'impression.

12. Emballage de vente selon la revendication 10 ou 11,
**caractérisé en ce que** l'empreinte est effectuée par une cannelure longitudinale et/ou transversale (8, 9).

13. Emballage de vente selon une des revendications précédentes,
**caractérisé en ce que** l'empreinte (8, 9) pour renforcer la surface est réalisée au moins partiellement comme étiquetage ou support quelconque d'informations, comme par exemple des logos de firmes en séries multiples l'une contre l'autre et/ou l'une à côté de l'autre.

14. Emballage de vente selon une des revendications précédentes,
**caractérisé en ce qu'**une empreinte s'étendant sur la surface est réalisée sous forme d'onde, sous forme sphérique ou sous forme pyramidale ou comme surélévation spatiale quelconque, ou **en ce que** l'empreinte est réalisée comme motif adhérant à la surface.

15. Emballage de vente selon une des revendications précédentes,
**caractérisé en ce que** la feuille dure de matière synthétique (2) est réalisée totalement ou partiellement de façon transparente et de façon transparente en particulier dans la zone d'une fenêtre de vue pour le produit, des zones partielles particulières étant réalisées de façon colorée.

16. Emballage de vente selon une des revendications précédentes,
**caractérisé en ce que** le recouvrement (4) est réalisé en matière synthétique et, en particulier, en le même type de matière synthétique que la feuille dure de matière synthétique (2).

17. Procédé en particulier pour fabriquer un emballage selon une ou plusieurs des revendications 1 à 5, le produit à emballer (1) étant introduit sans outil de format particulier dans un récepteur d'une machine d'emboutissage profond ou de revêtement, une feuille dure de matière synthétique chauffée étant ensuite soumise à un emboutissage profond au moyen de vide ou d'air comprimé ou de vide et d'air comprimé par coopération de formes autour du produit (1), et une adaptation complète de la feuille dure de matière synthétique (2) au contour externe du produit (1) sur au moins des zones partielles du produit (1) étant effectuée,
**caractérisé en ce qu'**uniquement des zones partielles du dos de l'emballage sont munies d'un recouvrement (4).

18. Procédé selon la revendication 17,
**caractérisé en ce que** la feuille dure de matière synthétique (2) entoure le produit (1) sur un angle supérieur à 180° pour maintenir de façon sûre le produit (1).

19. Procédé selon la revendication 17 ou 18,
**caractérisé en ce qu'**un recouvrement (4) en papier, carton-pâte, carton, matière synthétique ou analogue est appliqué sur le dos de la feuille dure de matière synthétique (2) sur au moins des zones partielles.

20. Procédé selon une des revendications 17 à 19,
**caractérisé en ce que** le produit (1) est positionné, totalement ou partiellement, de façon soulevée ou surélevée du support, pour améliorer l'enveloppement du produit par la feuille dure de matière synthétique (2).

21. Procédé selon une des revendications précédentes 17 à 20,
**caractérisé en ce que** le recouvrement (4), suite au processus d'emboutissage profond, est soudé, collé ou bien relié de façon quelconque à la feuille dure de matière synthétique (2).

22. Procédé selon une des revendications précédentes 17 à 20,
**caractérisé en ce que** le recouvrement (4) est appliqué par le processus d'emboutissage profond ou en liaison avec le processus d'emboutissage profond.

23. Procédé selon une des revendications précédentes,
**caractérisé en ce que** la feuille dure de matière synthétique (2) peut être économisée **en ce que** celle-ci est fabriquée de façon décalée et est agencée, en économisant de la feuille, avec un décrochement (7).
